# EUROPÄISCHE PATENTSCHRIFT

(11) **EP 2 751 336 B1**
(45) Veröffentlichungstag und Bekanntmachung des Hinweises auf die Patenterteilung: **28.10.2020**
(21) Anmeldenummer: 12750559.2
(22) Anmeldetag: 07.08.2012
(51) Int. Cl.: D21D 5/16

(54) **SIEB**
SCREEN
TAMIS

(30) Priorität: 01.09.2011 DE 102011081951
(43) Veröffentlichungstag der Anmeldung: 09.07.2014
(73) Patentinhaber: Voith Patent GmbH, 89522 Heidenheim (DE)
(72) Erfinder: BRETTSCHNEIDER, Werner, 88287 Grünkraut (DE); STEINMASSL, Christian, 90419 Nürnberg (DE)
(74) Vertreter: Voith Patent GmbH - Patentabteilung
(86) Internationale Anmeldenummer: PCT/EP2012/065379
(87) Internationale Veröffentlichungsnummer: WO 2013/029930

(56) Entgegenhaltungen:
- EP-A1- 0 471 195
- WO-A1-95/23655
- WO-A1-2008/131974
- DE-A1- 4 334 283
- US-A- 2 723 032

## Beschreibung

Die Erfindung betrifft ein Sieb zur Behandlung eines flüssigen bis pastösen Mediums mit einer Vielzahl von Sieböffnungen sowie einer beschichteten, entgegen der Durchströmrichtung weisenden Zulaufseite und einer in Durchströmrichtung weisenden Ablaufseite.

Derartige Siebe werden beispielsweise zur Nasssiebung von Faserstoffsuspensionen verwendet, um darin vorhandene Störstoffe zu entfernen. Sie sind in der Regel starr und unterscheiden sich dadurch von flexiblen Endlossieben, die in Siebpressen und Papiermaschinen verwendet werden.

Die Charakteristik eines solchen Siebes ergibt sich im Wesentlichen aus Größe, Form und Anzahl der sich darin befindenden Sieböffnungen. Diese werden in der Regel kleiner gehalten als die auszusiebenden Stoffe.

Verwendet werden solche Siebe dabei mit Vorteil z. B. in Stofflösern, Sekundärstofflösern und Sortierern zur Aufbereitung von Papierfasersuspensionen, wobei sie die Aufgabe haben, Störstoffe zurückzuhalten.

Für Anwendungsfälle, die sich besonders in der Papier- und Zellstoffindustrie ergeben, sollen derartige Siebe eine Sortiercharakteristik haben, die z. B. durch runde Öffnungen zwischen 0,8 und 30 mm, je nach Grobheit der Stoffe, erreichbar ist.

Natürlich ist man auch bestrebt, bei derartigen Sieben einen möglichst großen Durchsatz zu ermöglichen, d. h. eine möglichst große Menge von nicht abgewiesenen Stoffen soll die Öffnungen passieren. Das lässt sich dadurch fördern, dass möglichst viele Öffnungen vorhanden sind. Gesamthaft ausgedrückt, bemüht man sich um eine
möglichst große freie Siebfläche, bezogen auf die gesamte Oberfläche des Siebelementes.

Eine weitere Forderung ist eine relativ hohe Festigkeit gegen hydraulischen Druck. Solche Siebelemente werden in einem Produktionsbetrieb eingesetzt, bei dem es auch einmal zu Störungen kommt, was zu unterschiedlicher und beträchtlicher Druckbelastung der Siebelemente führt. Da sich eine Verstopfung nicht immer ausschließen lässt, können durchaus hohe Drücke und bei den entsprechend großen Flächen auch hohe Kräfte auf die Oberfläche solcher Siebelemente wirken. Diese erhöhten Kräfte müssen durch das Sieb aufgenommen werden können, ohne dass eine Beschädigung eintritt.

Um zu gewährleisten, dass die Siebe möglichst wenig verschleißen und nicht korrodieren, werden diese oft zulauf- oder beidseitig beschichtet, insbesondere mit Chrom, Keramik oder Wolfram karbid (vgl. z.B. EP 0 471 195 A1). Allerdings hat sich herausgestellt, dass sich die Sortierwirkung und der Durchsatz über die Betriebsdauer dennoch verändern können, was bei vielen Anwendungen nicht akzeptabel ist.

Die Aufgabe der Erfindung ist es daher über die Betriebsdauer eine möglichst gleichbleibende Sortierwirkung bei möglichst konstantem Durchsatz zu gewährleisten.

Erfindungsgemäß wurde die Aufgabe dadurch gelöst, dass die Ablaufseite beschichtet ist, und die auf einen Grundkörper aufgebrachten Beschichtungen der Zulauf- und der Ablaufseite unterschiedlich ausgebildet sind.

Durch die unterschiedliche Beschichtung kann auch auf die unterschiedlichen Anforderungen und Belastungen beider Siebseiten besser eingegangen werden. Da die Zulaufseite in der Regel einem hohen Verschleiß ausgesetzt ist, sollte die Beschichtung der Zulaufseite aus sehr verschleißfestem Material bestehen. Hierfür eignet sich insbesondere Keramik, Chrom oder ein Sintermetall wie Wolframkarbid.

Demgegenüber können bei der Wahl der Beschichtung der Ablaufseite des Siebes Verschleiß, allerdings auf geringerem Niveau, Korrosion und/oder Adhäsion von Bedeutung sein.

Vor allem bei der Behandlung von flüssigen bis pastösen Medien hat es sich gezeigt, dass die Ablaufseite des Siebe oft zu Ablagerungen, Verspinnungen o.ä neigt, was sich negativ auf den Durchsatz auswirkt. Bei der Behandlung von Feststoffen ist eine Reaktion mit der Ablaufseite des Siebes meist wesentlich geringer.

Daher ist es von Vorteil, wenn die Beschichtung der Zulaufseite verschleißfest ist, wobei deren Härte zwischen 800 und 2800 HV(Vickershärte) liegt und/oder die Beschichtung der Ablaufseite eine verminderte Adhäsion aufweist und von Teflon, Nanopartikeln, Kunststoff gebildet wird.

In Abhängigkeit von den Anforderungen und den Bedingungen kann das Sieb starr oder aber flexibel sein. Des Weiteren ergibt sich daraus auch, ob das Sieb eben oder uneben, insbesondere als Zylinder ausgebildet ist.

Insbesondere für dünne Beschichtungen ist es von Vorteil, wenn diese auf einen Grundkörper aufgebracht werden. Dies kann beispielsweise durch das Auftragen einer Beschichtung in flüssiger oder pastöser Form erfolgen.

Hierbei kann es vorteilhaft sein, nur eine Besichtung derart aufzutragen. Falls jedoch beide Beschichtungen auf einen Grundkörper aufgebracht werden, so vermindert sich der Aufwand, wenn dies der gemeinsame Grundkörper beider Beschichtungen ist.

Um die Turbulenzbildung auf der Zulaufseite zu verstärken, kann die zulaufseitige Oberfläche des Siebes profiliert ausgebildet werden. Dies ist über das Aufbringen von Schweißraupen oder mittels Laser relativ einfach möglich.

Wegen der besonderen Eignung zur Behandlung von flüssigen bis pastösen Medien ist die Anwendung des erfindungsgemäßen Siebes insbesondere zur Behandlung einer zur Herstellung einer Papier-, Karton-, Tissue- oder einer anderen Faserstoffbahn geeigneten Faserstoffsuspension oder bei der Abwasseraufbereitung oder in der Lebensmittelindustrie von Vorteil.

Hierdurch gelingt es mit relativ geringem Aufwand, die Sortierwirkung und den Durchsatz über einen sehr langen Zeitraum relativ konstant zu halten, was sich positiv auf den Energieverbrauch, die Prozessstabilität und die Servicekosten auswirkt.

Nachfolgend soll die Erfindung an mehreren Ausführungsbeispielen näher erläutert werden.

In der beigefügten Zeichnung zeigen die Figuren 1 und 2 schematische Teilquerschnitte durch unterschiedlich aufgebaute Siebe.

Die Siebe besitzen dabei eine Vielzahl von möglichst gleichmäßig verteilt angeordneten Sieböffnungen 1 mit der gleichen, minimalen Querschnittsfläche zur Gewährleistung gleicher Sortierwirkung.

Die Querschnittsfläche aller Sieböffnungen 1 wird beispielhaft von einem Kreis gebildet.

Siebe, die zur Behandlung von Suspensionen verwendet werden sollen, müssen aus Festigkeitsgründen eine ausreichende Wandstärke haben. Insbesondere bei dem bei der Faserstoffbehandlung besonders typischen Größenbereich für die Sieböffnungen 1, der z. B. zwischen 0,8 und 30 Millimeter liegt, können besonders günstige Verfahren, wie Stanzen oder Laserschneiden, eingesetzt werden. Das verursacht in der Regel weniger Kosten als sie beim Bohren entstehen.

Weitere Verfahren zur Erzeugung der Sieböffnungen 1 sind: Fräsen, Wasserstrahlschneiden, Ätzen, Erodieren, elektrochemisches Bohren, Fliesslochformen oder Räumen.

Damit lassen sich leicht auch Sieböffnungen 1 erzeugen, deren Querschnitte nicht rotationssymmetrisch sind: z. B. Langlöcher, Rechtecke, Rauten, Sechsecke oder sonstige Polygone mit abgerundeten Ecken.

Dabei können sich die Sieböffnungen 1 auch zur Zulauf- 3 und/oder zur Ablaufseite 4 des Siebes hin vergrößern.

Meist haben alle benachbarten Sieböffnungen 1 den gleichen Abstand zueinander, was eine effektive Ausnutzung der Siebfläche bei hoher Stabilität gewährleistet.

Dabei sind die Sieböffnungen 1 oft in parallelen Reihen angeordnet.

Das hier beispielhaft ebene Sieb wird von der Zulaufseite 3 her in Durchströmrichtung 2 von der Faserstoffsuspension durchströmt. Größere

Störstoffe werden dabei zurückgehalten und können auf der Zulaufseite 3 beispielsweise mit einem Räumer entfernt werden.

Zur Gewährleistung einer ausreichenden Stabilität liegt die Dicke des Siebes bei derartigen Anwendungen zwischen 3 und 30 mm.

Da die Zulaufseite 3 einem erhöhten Verschleiß durch das anströmende und turbulente Medium ausgesetzt, wird die Zulaufseite 3 des Siebes von einer verschleißfesten Beschichtung 5 aus Chrom, Keramik oder Wolframkarbid gebildet. Dabei liegt die Härte im Bereich zwischen 800 und 2800 HV (Vickershärte).

Um insbesondere bei der Behandlung von flüssigen bis pastösen Medien Anhaftungen auf der Ablaufseite 4 des Siebes zu begegnen, wird die Ablaufseite 4 von einer Beschichtung 6 mit verminderter Adhäsion, einer sogenannten Antihaft-Schicht gebildet.

Dabei kann die Betriebsdauer des Siebes bei konstanten Betriebsparametern wesentlich verlängert werden. Auch der Aufwand zur Reinigung der Siebe kann entfallen oder verringert werden.

Entsprechend den Anforderungen an das Sieb kann der Aufbau entsprechend variieren.

Bei der Ausführung gemäß Figur 1 wurden beide Beschichtungen 5,6 auf einen gemeinsamen Grundkörper 7 aufgetragen. Dies ist zum Beispiel durch das Auftragen der Beschichtungen 5,6 in flüssiger oder pastöser Form und ein anschließendes Aushärten der Beschichtungen 5,6 möglich.

Das Sieb gemäß Figur 2 unterscheidet sich davon, indem beide Beschichtungen 5,6 jeweils auf einen separaten Grundkörper 7,8 aufgebracht wurden. Die beiden Grundkörper 7,8 sind hier lösbar oder unlösbar miteinander verbunden.

## Patentansprüche

1. Sieb zur Behandlung eines flüssigen bis pastösen Mediums mit einer Vielzahl von Sieböffnungen (1) sowie einer beschichteten, entgegen der Durchströmrichtung (2) weisenden Zulaufseite (3) und einer in Durchströmrichtung (2) weisenden Ablaufseite (4), **dadurch gekennzeichnet, dass** die Ablaufseite (4) beschichtet ist, und die auf einen Grundkörper (7, 8) aufgebrachten Beschichtungen (5, 6) der Zulauf- und der Ablaufseite unterschiedlich ausgebildet sind.

2. Sieb nach Anspruch 1, **dadurch gekennzeichnet, dass** die Beschichtung (5) der Zulaufseite (3) verschleißfest ist, wobei die Härte zwischen 800 und 2800 HV liegt.

3. Sieb nach Anspruch 2, **dadurch gekennzeichnet, dass** die verschleißfeste Beschichtung (5) von Keramik, Chrom oder Wolframkarbid gebildet wird.

4. Sieb nach einem der vorhergehenden Ansprüche,
**dadurch gekennzeichnet, dass** die Beschichtung (6) der Ablaufseite (4) eine verminderte Adhäsion aufweist
und von Teflon, Nanopartikeln, Kunststoff gebildet wird.

5. Sieb nach einem der vorhergehenden Ansprüche, **dadurch gekennzeichnet, dass** das Sieb eben ist.

6. Sieb nach einem der Ansprüche 1 bis 4, **dadurch gekennzeichnet, dass** das Sieb uneben, insbesondere als Zylinder ausgebildet ist.

7. Sieb nach einem der vorhergehenden Ansprüche, **dadurch gekennzeichnet, dass** beide Beschichtungen (5,6) auf einen gemeinsamen Grundkörper (7) aufgebracht sind.

8. Sieb nach einem der vorhergehenden Ansprüche, **dadurch gekennzeichnet, dass** die Zulaufseite (3) des Siebes profiliert ausgebildet ist.

9. Anwendung des Siebes nach einem der vorhergehenden Ansprüche zur Behandlung einer zur Herstellung einer Papier-, Karton-, Tissue- oder einer anderen Faserstoffbahn geeigneten Faserstoffsuspension.

10. Anwendung des Siebes nach einem der Ansprüche 1 bis 8 bei der Abwasseraufbereitung.

## Claims

1. Screen for treating a liquid to pasty medium, having a multiplicity of screen openings (1) and a coated feed side (3) pointing counter to the flow direction (2) and a discharge side (4) pointing in the flow direction (2), **characterized in that** the discharge side (4) is coated, and the coatings (5, 6) applied to the main body (7, 8) of the feed and discharge side are formed differently.

2. Screen according to Claim 1, **characterized in that** the coating (5) of the feed side (3) is wear-resistant, the hardness lying between 800 and 2800 HV.

3. Screen according to Claim 2, **characterized in that** the wear-resistant coating (5) is formed from ceramic, chromium or tungsten carbide.

4. Screen according to one of the preceding claims, **characterized in that** the coating (6) of the discharge site (4) exhibits reduced adhesion and is formed from Teflon, nanoparticles, plastic.

5. Screen according to one of the preceding claims, **characterized in that** the screen is flat.

6. Screen according to one of Claims 1 to 4, **characterized in that** the screen is not flat, in particular is formed as a cylinder.

7. Screen according to one of the preceding claims, **characterized in that** both coatings (5, 6) are applied to a common main body (7).

8. Screen according to one of the preceding claims, **characterized in that** the feed side (3) of the screen is profiled.

9. Use of the screen according to one of the preceding claims for treating a fibrous material suspension suitable for producing a paper, board, tissue or another fibrous web.

10. Use of the screen according to one of Claims 1 to 8 in waste water treatment.

## Revendications

1. Tamis destiné au traitement d'un milieu liquide à pâteux et comprenant une multitude d'ouvertures de tamis (1) et un côté entrée (3) pourvu d'un revêtement et dirigé à l'opposé du sens d'écoulement (2) et un côté sortie (4) dirigé dans le sens d'écoulement (2), **caractérisé en ce que** le côté sortie (4) est pourvu d'un revêtement et les revêtements (5, 6) sur les côtés entrée et sortie, qui sont appliqués sur un corps de base (7, 8), sont formés de manière différente.

2. Tamis selon la revendication 1, **caractérisé en ce que** le revêtement (5} du côté entrée (3) est résistant à l'usure, la dureté étant comprise entre 800 et 2800 HV.

3. Tamis selon la revendication 2, **caractérisé en ce que** le revêtement (5) résistant à l'usure est formé de céramique, de chrome ou de carbure de tungstène.

4. Tamis selon l'une des revendications précédentes, **caractérisé en ce que** le revêtement (6) du côté sortie (4) a une adhérence réduite et est formé de Téflon, de nanoparticules, de matière synthétique.

5. Tamis selon l'une des revendications précédentes, **caractérisé en ce que** le tamis est plat.

6. Tamis selon l'une des revendications 1 à 4, **caractérisé en ce que** le tamis n'est pas plat, en particulier est en forme de cylindre.

7. Tamis selon l'une des revendications précédentes, **caractérisé en ce que** les deux revêtements (5, 6) sont appliqués sur un corps de base commun (7).

8. Tamis selon l'une des revendications précédentes, **caractérisé en ce que** le côté entrée (3) du tamis est profilé.

9. Utilisation du tamis selon l'une des revendications précédentes dans le traitement d'une suspension de fibres apte à produire une bande de papier, de carton, de tissu ou autre.

10. Utilisation du tamis selon l'une des revendications 1 à 8 dans le traitement des eaux usées.
